# EUROPÄISCHE PATENTANMELDUNG

(11) **EP 0 846 921 A1**
(43) Veröffentlichungstag der Anmeldung: **10.06.1998**
(21) Anmeldenummer: 97120416.9
(22) Anmeldetag: 21.11.1997
(51) Int. Cl.: F24C 15/10, H05B 3/74

(54) **Anordnung zum Anbringen von Glaskeramik-Kochflächen in einem zu einer dünnen Kante verjüngten Randbereich an einer Arbeitsplatte**

(30) Priorität: 30.11.1996 DE 19649767
(71) Anmelder: Schott Glas, 55122 Mainz (DE)
(72) Erfinder: Schultheiss, Bernd, 55270 Schwabenhein (DE); Hubert, Stefan, 55270 Bubenheim (DE); Weiss, Evelin, 55131 Mainz (DE)
(74) Vertreter: Fuchs Mehler Weiss

(57) **Zusammenfassung**

Glaskeramik-Kochflächen sind als Teil der Kücheneinrichtung modischen Design-Strömungen unterworfen. So verlangt der Markt derzeit Glaskeramik-Kochflächen mit einem umlaufenden Flachfacettenschliff. Diese Glaskeramik-Kochflächen sind an ihren Rändern besonders stoß- und damit bruchempfindlich. Die Erfindung sieht einen besonderen Kantenschutz vor, der die dünne Kante (1b) der Glaskeramik-Kochfläche (1) gegen eine direkte mechanische Stoßbelastung von der Seite und/oder von oben schützt. Eine grundsätzliche Ausführungsform mit einem umlaufenden Kantenschutz bestehend aus einer dauerelastischen Schicht (3,3a,12), die die Stirnseite der Kante und deren Unterseite umgibt, und die von einem Rahmen aus hartem Material (2,2a,2b) eingefaßt ist, ist für den Anbau auf einer Arbeitsplatte geeignet. Bei einer anderen grundsätzlichen Ausführungsform zum Einbau in einen Ausschnitt in der Arbeitsplatte wird die Glaskeramik-Kochfläche (1), mit der dauerelastischen Schicht (7) an der Unterseite und einem daran befestigten Halterahmen (5) versehen, abgesenkt in dem Ausschnitt montiert, wobei das Umgeben der Stirnseite mit der dauerelastischen Schicht in Einbaulage erfolgt.

## Beschreibung

Die Erfindung bezieht sich auf eine Anordnung zum Anbringen von Glaskeramik-Kochflächen an einer Arbeitsplatte mit einer Glaskeramikplatte, die einen zu einer dünnen Kante sich verjüngtem Bandbereich in Form eines umlaufenden Facettenschliffes aufweist.

Glaskeramik-Kochflächen sind als Teil der Kücheneinrichtung, wie die Küchenmöbel selbst, modischen, auf die Ästhetik abzielenden Design-Strömungen unterworfen. So verlangt der Markt inzwischen Glaskeramik-Kochflächen mit speziellen Kantenausführungen, die einen zu einer dünnen Kante verjüngten Randbereich aufweisen, vorzugsweise Glaskeramik-Kochflächen mit einem rundumlaufenden Flachfacettenschliff.

Es sind bereits an den Rändern facettierte Glaskeramik-Kochflächen auf dem Markt, die ohne jeglichen Kantenschutz über einem Ausschnitt in der Küchenarbeitsplatte auf dieser montiert sind.

Während bekannte, wegen der damit verbundenen besonderen Ästhetik mit einem rundumlaufenden Flachfacettenschliff versehene Spiegelgläser, außer einem Transportschutz keinen weiteren Kantenschutz benötigen, da davon auszugehen ist, daß diese Spiegelgläser - an der Wand hängend oder in Möbel eingebaut - keinerlei mechanischer Belastung ausgesetzt sind, sind jedoch Glaskeramik-Kochflächen in der Praxis größeren mechanischen Belastungen ausgesetzt, die, ohne entsprechenden Kantenschutz, zu einem erheblichen Bruchrisiko führen. Insbesondere seitliche Stöße auf die im bekannten Fall freiliegende relativ dünne Kante, z.B. beim Verschieben von Töpfen auf der Arbeitsplatte, führen bei dieser Art von Glaskeramik-Kochflächen zu einem erheblichen Bruchrisiko mit entsprechender Verletzungsgefahr für den Benutzer, obwohl Glaskeramik-Kochflächen ohne derartige Kantenbearbeitung und bei bisher üblichem Einbau in entsprechende Rahmen o. g. Belastungen widerstehen.

Der Erfindung liegt die Aufgabe zugrunde, ausgehend von der eingangs bezeichneten Anordnung diese so zu gestalten, daß zum einen die Ästhetik von am Rand facettierten Kochflächen noch zum Tragen kommt und zum anderen eine freiliegende Kante vermieden wird.

Die Lösung dieser Aufgabe gelingt gemäß der Erfindung mit einer Schichtanordnung aus dauerelastischem Material, die die Stirnseite der Kante und die Unterseite des facettierten Randbereiches umgibt, wobei die Anordnung, rahmenartig ausgebildet, so getroffen ist, daß die Kante einer direkten mechanischen Stoßbelastung von der Seite und/oder von oben nicht ausgesetzt ist.

Durch die erfindungsgemäße Kantenschutz-Maßnahme wird das Bruchrisiko der facettierten Glaskeramik-Kochfläche entscheidend vermindert und die im Zusammenhang mit ihrer bekannten Anordnung beschriebenen Nachteile weitgehend vermieden, ohne daß deren zweckbestimmte ästhetische Wirkung beeinträchtigt wird.

Eine Glaskeramik-Kochfläche mit einer speziellen Kantenausführung ist an sich durch die DE 43 04 370 C2 bekanntgeworden. Im bekannten Fall handelt es sich um eine Kochfläche, die am Rande angefast ist, d.h. eine von der Oberzur Unterseite durchgehende Schräge aufweist, die von einem abgeschrägten Abschnitt eines Einfaßrahmens mit zwischengelegtem Dichtungsprofil umfaßt ist. Mittels einer Spannvorrichtung können die beiden Schrägen sehr dicht miteinander verpreßt werden, um so eine sehr dichte Verbindung zwischen dem Glaskeramik-Kochfeld und dem Einfaßrahmen zu schaffen. Die Sichtleiste des Einfaßrahmens und die Oberkante der Kochfläche sind dabei, unter vollständiger Abdeckung der angefasten Schräge, im Einbauzustand flächenbündig miteinander, wobei auch die Sichtleiste etwas tiefer gelegt sein kann.

Durch die DE 32 27 058 A1 ist weiterhin eine Kochfeld-Glaskeramikplatte mit einer Abschrägung im Randbereich bekannt, wobei sich am Ende der Abschrägung ein die Kochfeldkante umschließender elastischer Kantenschutzkörper anschließt. Bei dieser bekannten Anordnung dient die Abschrägung allein dem Zweck, die Kochfeldkante vor Bruchschäden zu schützen, d.h. die Abschrägung dient daher selbst als Kantenschutz. Sie soll die Kante vor Schäden durch Schlagbelastungen schützen. Die Abschrägung dient daher letzlich dazu, den Randbereich mechanisch zu verbessern, indem die üblicherweise senkrecht verlaufende Kante der Glaskeramikplatte von der infolge von Ausmuschelungen oder dergleichen ein Rißrisiko ausgeht, gebrochen wird.

Es liegt daher bei der vorgenannten DE-OS, genau wie bei der bereits gewürdigten DE 43 04 370 C2, eine relativ steil verlaufende Abschrägung vor, die nichts mit einem Facettenschliff gemeinsam hat. Dies zeigt sich auch dadurch, daß der Kantenschutzkörper die Abschrägung überdecken kann, was dem Sinn einer rein optisch, d.h. ästhetisch wirkenden Facette entgegensteht.

Der randseitige Facettenschliff nach der Erfindung ist mehr als eine einfache Kanten-Abschrägung. Bei einem Facettenschliff verjüngt sich der Randbereich unter einem flachen Winkel sehr allmählich zu einer relativ dünnen Kante. Dieser Facettenschliff führt in mechanischer Hinsicht zu einer Schwächung der Platte, erhöht also die Gefahr von Bruchschäden, da die Glaskeramikplatte über einen verhältnismäßig großen Randbereich dünner ausgeführt ist. Die bekannte Abschrägung und die Facette der erfindungsgemäßen Kochfeld-Glaskeramikplatte haben daher völlig verschiedene Aufgaben. Bei der Erfindung geht es darum, unter Aufrechterhaltung der ästhetischen Wirkung der Facette die dünne Kante des Facettenschliffes zu schützen, eine Aufgabe, die sich im bekannten Fall nicht stellt.

In diesem bekannten Fall liegt nicht die eingangs beschriebene Gattung von Glaskeramik-Kochflächen vor. Der angefaste Rand dient, da vollständig im Einbauzustand abgedeckt, anders als bei den facettierten Kochflächen, nicht den beschriebenen ästhetischen Zwecken, sondern hat ausschließlich eine Befestigungsfunktion.

Besondere Vorteile hinsichtlich des Bruchrisikos bei minimiertem Aufwand werden entsprechend einer Weiterbildung der Erfindung erzielt, wenn die Schichtstärke der stirnseitigen dauerelastischen Schicht zwischen 0,3 und 0,7 mm liegt und vorzugsweise 0,5 mm beträgt.

Für den Schutz der dünnen Kante des facettierten Randbereiches gibt es verschiedene Konzeptionsmöglichkeiten. Eine Konzeption besteht gemäß einer Ausgestaltung der Erfindung darin, daß die Glaskeramik-Kochfläche mit einem umlaufenden Kantenschutz durch Einfassen der dauerelastischen Schicht mit einer harten, energieverteilenden, stoßabweisenden Schicht versehen ist und als Einheit über einem Ausschnitt in der Arbeitsplatte auf dieser montierbar ist. Dadurch ist mit Vorteil, wenn die harte Schicht direkt nach der Bearbeitung der Glaskeramik-Kochfläche angebracht wird, durch den Einbau-Kantenschutz auch ein Transportschutz realisiert.

Es ist dabei nicht zwingend, die Einheit auf der Arbeitsplatte anzuordnen. Es ist auch denkbar, einen eingesenkten, rundumlaufenden Absatz im Ausschnitt der Arbeitsplatte vorzusehen, auf der die Kochfläche flächenbündig mit der Arbeitsplattenoberfläche aufliegt.

Vorzugsweise sind, um eine Einheit zu der Kochfläche zu gewährleisten, die dauerelastische Schicht und die harte Schicht fest miteinander verbunden, vorzugsweise im Hinblick auf einen einfachen Aufbau, miteinander verklebt.

Die dauerelastische Schicht kann aus verschiedenen Materialien gebildet werden. Sie kann z.B. aus einem schichtartig aufgetragenen Silikonkleber bestehen, der in Verbindung mit Glaskeramik-Materialien für Kochflächen marktgängig ist. Es kann jedoch auch fertigungsmäßige Vorteile bringen, wenn die dauerelastische Schicht aus einem direkt an die Glaskeramik-Kochfläche anvulkanisierten Gummiprofil, vorzugsweise aus Silikongummi, besteht.

Vorzugsweise, weil fertigungs- und montagemäßig besonders günstig, ist es, wenn gemäß einer Weiterbildung der Erfindung die harte Schicht durch ein rundumlaufendes Profil aus Metall oder Kunststoff gebildet ist.

Zur Minimierung einer Stoßbelastung von oben ist es günstig, wenn nach einer weiteren Ausgestaltung der Erfindung die harte Schicht die dauerelastische Schicht an der Stirnseite der Kante um einen bestimmten Betrag, vorzugsweise 0,5 mm, überragt. Eine Stoßbelastung von oben trifft dann zuerst die Oberkante der harten Schicht, im speziellen des Profils.

Eine weitere Konzeption für den Kantenschutz besteht gemäß einer weiteren Ausgestaltung der Erfindung darin, daß die Glaskeramik-Kochfläche nur mit der dauerelastischen Schicht an der Unterseite und einem daran befestigten Halterahmen versehen, versenkt in einem Ausschnitt der Arbeitsplatte mit dem Halterahmen montiert ist und das Umgeben der Stirnseite der Kante mit der dauerelastischen Schicht in Einbaulage erfolgt. Eine derart ausgebildete Anordnung eignet sich mit besonderem Vorteil zum flächenbündigen Einbau in den Ausschnitt einer Arbeitsplatte.

Es ist dabei nach einer Weiterbildung der Erfindung montagemäßig besonders günstig, wenn die dauerelastische Schicht an der Stirnseite der Kante durch eine die Fuge zwischen Kante und Arbeitsplattenausschnitt ausfüllende Klebeschicht, vorzugsweise aus einem Silikonkleber, gebildet ist.

Für die Montage innerhalb des Ausschnittes der Arbeitsplatte stehen dem Fachmann verschiedene Möglichkeiten zur Verfügung. Eine sehr einfache, sichtrahmenlose und damit kostengünstige Montage ist möglich, wenn gemäß einer Ausgestaltung der Erfindung der Arbeitsplattenausschnitt einen rundumlaufenden Absatz aufweist, auf den die Glaskeramik-Kochfläche mit dem an der Unterseite des verjüngten Randbereiches befestigten Schenkel des Halterahmens aufliegt. Ästhetisch ansprechender ist gemäß einer anderen Weiterbildung die montierte Anordnung, wenn in dem Arbeitsplattenausschnitt ein Montage-Hilfrahmen angebracht ist, mit einem oberen, auf der Arbeitsplatte aufliegenden, als Sichtrahmen ausgebildetem Schenkel und einem unteren, den Halterahmen tragenden Schenkel.

Entsprechend der ersten Konzeption ist es für eine Minimierung der Stoßbelastung von oben günstig, wenn in Einbaulage die Kante der Glaskeramik-Kochfläche mit der höchsten arbeitsplattenseitigen Erhebung abschließt, vorzugsweise um einen bestimmten kleinen Betrag tiefer angeordnet ist.

Weitere ausgestaltende Merkmale und Vorteile der Erfindung ergeben sich anhand der Beschreibung von in den Zeichnungen dargestellten Ausführungsbeispielen.

Es zeigen:
- Fig. 1: eine facettierte Glaskeramik-Kochfläche mit rundumlaufendem Kantenschutz, eingefaßt durch ein metallisches Profil zum Einbau auf eine Arbeitsplatte,
- Fig. 1a: eine erste Variante der Ausführungsform nach Fig. 1 mit einem flach auslaufenden Profil,
- Fig. 1b: eine zweite Variante der Ausführungsform nach Fig. 1 mit einem, einen Randwulst aufweisenden Profil,
- Fig. 2: eine facettierte Glaskeramik-Kochfläche, mittels eines MontageHilfsrahmens versenkt eingebaut in den Ausschnitt einer Arbeitsplatte, unter Ausbildung des Kantenschutzes in Einbaulage,
- Fig. 2a: eine erste Variante der Ausführungsform nach Fig. 2 mit einer rampenförmigen Sichtleiste des Montage-Hilfsrahmens,
- Fig. 2b: eine zweite Variante der Ausführungsform nach Fig. 2 mit einer wulstartigen Sichtleiste des Montage-Hilfsrahmens,
- Fig. 3: eine weitere Ausführungsform zum Anbringen der dauerelastischen Schicht an der facettierten GlaskeramikKochfläche, und
- Fig. 4: eine facettierte Glaskeramik-Kochfläche, rahmenlos versenkt eingebaut in den Ausschnitt einer Arbeitsplatte, unter Ausbildung des Kantenschutzes in Einbaulage.

Die Fig. 1 zeigt eine an ihren Rändern facettierte Glaskeramik-Kochfläche 1 mit einem sich verjüngenden Randbereich 1a und der facettierten, dünnen Kante 1b. Der Rand der Glaskeramik-Kochfläche 1 ist mit einem rundumlaufenden Metallprofil 2 eingefaßt. Der seitlich nach oben stehende Teil des Profils 2 ist dabei derart ausgeführt, daß seine obere Kante 2c mit der facettierten Kante 1b der Kochfläche abschließt oder vorzugsweise geringfügig (z.B. 0,5 mm) übersteht, so daß eine Stoßbelastung von oben erst die Profilkante trifft.

Das Metallprofil 2, als bevorzugte Ausführungsform einer harten, energieverteilenden und stoßabweisenden Schicht, umfaßt eine zwischen ihm und dem facettierten Randbereich befindliche Schicht aus dauerelastischem Material, das bei der Handhabung der Kochfläche auftretende Stoßenergie ebenfalls absorbiert.

Diese Schicht besteht aus einer an der Unterseite angebrachten Klebeschicht 3, vorzugsweise aus Silikonkleber, die Stöße von oben absorbiert und darüber hinaus hauptsächlich die Funktion des Verklebens der Glaskeramik-Kochfläche 1 mit dem Metallprofil 2 hat. Diese Klebeschicht 3 hat die übliche Dicke von 1,5 mm, mindestens jedoch 1 mm.

Der seitliche Schutz der Kochflächenkante 1b wird dadurch erreicht, daß zwischen dem Profilschenkel 2a und der Stirnseite der Kante 1b der Kochfläche 1 eine dünne Klebeschicht 3a vorgesehen ist.

Versuche haben gezeigt, daß ab einer Schichtstärke von etwa 0,5 mm bereits die Dämpfung der Stoßbelastung von der Seite ausreichend groß ist, so daß die Kante der Kochfläche geschützt ist. Diese gegenüber der Klebeschicht 3 dünne Klebeschicht 3a hat zudem den Vorteil, daß das Profil 2 eng an der Kochfläche 1 anliegt.

Typischerweise beträgt - ausgehend von einer Dicke der Glaskeramikplatte 1 in Fig. 1 von ca. 4 mm - die lange des sich zur Kante 1b verjüngenden Abschnittes 1a ca. 10 bis 15 mm mit einer Dicke der Kante 1b im Bereich von ≤ 2,5 mm. Entsprechend der Länge des verjüngten Abschnittes bestimmt sich die Länge des unteren Schenkels des Profils 2, der auch eine mechanische Verstärkung des facettierten Randbereiches bewirkt.

Das umlaufende Profil 2 mit den umlaufenden Klebeschichten 3, 3a gewährleistet einen wirksamen Kantenschutz gegen üblicherweise auftretende Stoßbelastungen bei Gebrauch der Glaskeramik-Kochfläche.

Wird das Profil 2 mit den dauerelastischen Schichten 3, 3a direkt nach der Bearbeitung der Glaskeramik-Kochfläche 1 angebracht, wird gleichzeitig mit dem Kantenschutz im Einbauzustand ein Transportschutz beim Transport vom Hersteller der mit dem Kantenschutz versehenen Glaskeramik-Kochfläche zu ihrem Einbauort realisiert.

Wie in Fig. 3 dargestellt, kann die dauerelastische Schicht anstelle der Klebeschichten 3, 3a in Fig. 1 auch ein direkt an den Randbereich der Glaskeramik-Platte anvulkanisiertes Gummiprofil 12 sein, das beispielsweise aus einem Silikongummi besteht. Weiterhin geeignet sind angeformte Polyurethanprofile, deren Härte derart eingestellt ist, daß zum einen eine Verformung weitgehend vermieden wird, aber bei Stoßbelastungen das Material knautschzonenartig energieabsorbierend wirkt. Üblicherweise werden derartige Profile in einer Spritzgießform erzeugt, in die zuvor das zu umspritzende Randteil der Glaskeramik-Kochfläche eingelegt ist. Die Farbgestaltung richtet sich dabei nach den Designerwünschen.

Weiterhin denkbar ist eine dünne Beschichtung der Glaskeramik-Kochfläche mittels einem transparenten oder schwarz eingefärbten gummiähnlichen Material, das die oben beschriebene Stoßenergie für die Kochfläche reduziert.

Bei dem Profil sind verschiedene Ausführungsformen denkbar, die in den Fig. 1a und 1b beispielhaft dargestellt sind. Die Fig. 1a zeigt dabei ein flach auslaufendes Profil 2a, während in der Fig. 1b ein Profil mit einem ausgeprägten Randwulst 2b dargestellt ist. Welche Ausführungsform mm Einsatz kommt, bestimmt sich hauptsächlich nach dem jeweils vorherrschenden Design der Küche. Im übrigen sind die Ausführungsformen nach den Fig. 1a und 1b mit der nach Fig. 1 identisch.

Als Material für das Profil 2, 2a bzw. 2b eignen sich z.B. Aluminiumprofile, die vorzugsweise schwarz eloxiert sind. Aber auch farbig lackierte Edelstahlprofile oder Kunststoffprofile aus bruchfestem, temperaturbeständigem Material sind denkbar.

Die Anordnung nach Fig. 1 bzw. Fig. 1a und Fig. 1b dient dabei zur Montage auf einer Küchenarbeitsplatte oberhalb eines Ausschnittes derselben.

Die Fig. 2 zeigt eine weitere Anordnung nach der Erfindung, bei der die facettierte Kochfläche 1 versenkt in den Ausschnitt der Arbeitsplatte 10 eingebaut ist. In diesen Ausschnitt wird zuvor ein Montage-Hilfsrahmen 4 eingesetzt und mittels Schrauben 8 fixiert. Der Montage-Hilfsrahmen 4 besitzt einen oberen, als Sichtleiste ausgebildeten Schenkel 4a, der mit seinem Ende 11 auf der Oberseite der Arbeitsplatte 10 aufliegt, sowie einen unteren Schenkel 4b zum Haltern eines Halterahmens 5.

In diesen Montage-Hilfsrahmen wird die übrige Kochfeldkonstruktion, bestehend aus der Keramik-Kochfläche 1, verklebt über eine Schicht 3 mit einem oberen Schenkel 5a des Halterahmens 5, eingesetzt und im Montage-Hilfsrahmen befestigt, indem dessen unterer Schenkel 4b mit einem unteren Befestigungsschenkel 5b des Halterahmens 5 mittels üblicher Befestigungsmittel 9 verbunden wird. Anschließend wird die Fuge zwischen dem Montage-Hilfsrahmen 4 und der Kante 1b der facettierten Glaskeramik-Kochfläche 1 unter Ausbildung einer Klebeschicht 7 mit einem Klebermaterial, vorzugsweise einem Silikonkleber, ausgefüllt.

Am Halterahmen 5 ist weiterhin ein umlaufendes Schaumprofil 6 (Klebeband oder als Dichtraupe aufgespritzt) angebracht, das beim Verkleben der Fuge verhindert, daß der Kleber nach unten durchläuft und somit ein sauberes Abziehen der Klebefuge gewährleistet.

Der Einbau von Glaskeramik-Kochflächen in einen Ausschnitt einer Arbeitsplatte unter Verwendung eines Montage-Hilfsrahmens ist an sich aus der DE 44 34 821 A1 bekannt. Im Gegensatz zu der bekannten Ausbildung des Montage-Hilfsrahmens ist bei der erfindungsgemäßen Verwendung der obere Schenkel des Rahmens als Sichtleiste ausgebildet und gerade nur so breit (ca. 3 bis 5 mm), daß Sägetoleranzen beim Bearbeiten des Arbeitsplattenausschnittes überdeckt werden.

Die Geometrie der gesamten Anordnung nach Fig. 2 ist dabei so ausgelegt, daß die Kante 1b der Kochfläche 1 mit der Kante der Sichtleiste 4a abschließt bzw. vorzugsweise etwas vertieft angeordnet ist.

Fig. 2a und 2b zeigen weitere Ausgestaltungsvarianten der Sichtleiste 4a des Montage-Hilfsrahmens 4. Im Fall der Ausführung nach Fig. 2a ist die Sichtleiste 4a rampenförmig ausgebildet, wogegen im Fall der Ausführung nach Fig. 2b die Sichtleiste 4a wulstartig ausgebildet ist. Im übrigen sind, wie auch die identischen Bezugszeichen zeigen, die beiden Ausführungsformen identisch mit der nach Fig. 2.

Bei Stein- oder Kunststoffarbeitsplatten sind auch Konstruktionen denkbar, die ohne Sichtrahmen auskommen, da bei diesen Arbeitsplatten eine exakte Bearbeitung der Ausschnittskante durch Fräsen ermöglicht wird. Dadurch ist ein, im Gegensatz zu den Holzarbeitsplatten, sauberer Kantenabschluß bei der Klebenaht möglich. Die SCHOTT-Information 2/84 zeigt in Abb. 4c eine derartige flächenbündige Einbaumöglichkeit.

Eine vereinfachte Variante mit einem rahmenlos versenkten Einbau der facettierten Kochfläche 1 in den Ausschnitt einer Arbeitsplatte 10 zeigt Fig. 4. Dabei wird die Kochfeldkonstruktion, bestehend aus der Kochfläche 1, bereits verklebt mit dem Halterahmen 5, auf einem rundumlaufenden Absatz 10a der Arbeitsplatte 10 eingelegt. Anschließend wird die Fuge mittels eines Silikonklebers unter Ausbildung einer Schicht 7 ausgefüllt. Der Halterahmen 5 ist dabei auf übliche Weise an der Arbeitsplatte befestigt.

Im übrigen zeigen gleiche Bezugszeichen Gleichheit zu Merkmalen der Fig. 1-2 auf.

Mit den vorbeschriebenen Anordnungen werden für Glaskeramik-Kochflächen mit spezieller Kantenbearbeitung (Facetten) Einbaumöglichkeiten aufgezeigt, die zum einen für einen ausreichenden Schutz derartiger Kantenausführungen sorgen und zum anderen die besondere Ästhetik dieser Kantenausführung betonen.

## Patentansprüche

1. Anordnung zum Anbringen von Glaskeramik-Kochflächen (1) mit:
- einer Glaskeramikplatte (1) die einen zu einer dünnen Kante (1b) sich verjüngenden Randbereich (1a) in Form eines umlaufenden Facettenschliffes aufweist,
- einer Schichtanordnung (3, 3a; 7; 12) aus dauerelastischem Material, die die Stirnseite der Kante (1b) und die Unterseite des facettierten Randbereich (1a) umgibt, und
wobei die Anordnung, rahmenartig ausgebildet, so getroffen ist, daß die Kante (1b) einer direkten mechanischen Stoßbelastung von der Seite und/oder von oben nicht ausgesetzt ist.

2. Anordnung nach Anspruch 1, dadurch gekennzeichnet, daß die Schichtstärke der stirnseitigen dauerelastischen Schicht (3, 3a) zwischen 0,3 und 0,7 mm liegt und vorzugsweise 0,5 mm beträgt und die Schichtstärke der unterseitigen dauerelastischen Schicht (3) zwischen 1 und 2 mm liegt und vorzugsweise 1,5 mm beträgt.

3. Anordnung nach Anspruch 1 oder 2, dadurch gekennzeichnet, daß die Glaskeramik-Platte (1) direkt nach ihrer Bearbeitung mit einem umlaufenden Kantenschutz durch Einfassen der dauerelastischen Schicht (3, 3a; 12) mit einer harten, energieverteilenden, stoßabweisenden Schicht (2; 2a; 2b) versehen ist, derart, daß die Glaskeramikplatte (1) mit dem vormontierten umlaufenden Kantenschutz als Einheit über einem Ausschnitt in der Arbeitsplatte (10), auf dieser aufliegend, montierbar ist.

4. Anordnung nach Anspruch 3, dadurch gekennzeichnet, daß die dauerelastische Schicht (3, 3a; 12) und die harte Schicht (2, 2a, 2b) fest miteinander verbunden sind.

5. Anordnung nach Anspruch 4, dadurch gekennzeichnet, daß die beiden Schichten miteinander verklebt sind, indem die dauerelastische Schicht aus einem schichtartig aufgetragenen Silikonkleber besteht.

6. Anordnung nach Anspruch 3 oder einem der folgenden, dadurch gekennzeichnet, daß die harte Schicht (2, 2a, 2b) durch ein rundumlaufendes Profil aus Metall oder Kunststoff gebildet ist.

7. Anordnung nach einem der Ansprüche 3-6, dadurch gekennzeichnet, daß die harte Schicht (2; 2a; 2b) die dauerelastische Schicht an der Stirnseite (2c) der Kante um einen bestimmten Betrag, vorzugsweise 0,5 mm, übertagt.

8. Anordnung nach Anspruch 3, dadurch gekennzeichnet, daß die dauerelastische Schicht und die harte Schicht aus einem einzigen Material mittlerer Härte bestehen, das unter Bildung eines Profils (12) direkt an die Glaskeramik-Kochfläche (1) anvulkanisiert oder angespritzt ist.

9. Anordnung nach Anspruch 8, dadurch gekennzeichnet, daß das unvulkanisierte bzw. angespritzte Profil (12) aus Silikongummi bzw. Polyurethan besteht und in seiner Härte sowohl dauerelastische, energieaufnehmende als auch harte formbeständige Eigenschaften besitzt.

10. Anordnung nach Anspruch 3, dadurch gekennzeichnet, daß auf den Randbereich der Glaskeramik-Kochfläche (1) eine dünne, stoßabsorbierende Beschichtung aus einem transparenten oder farbig eingefärbten gummiartigen Material aufgebracht ist.

11. Anordnung nach einem der Ansprüche 1 oder 2, dadurch gekennzeichnet, daß die Glaskeramik-Kochfläche (1) nur mit der dauerelastischen Schicht an der Unterseite und einem daran befestigten Halterahmen (5) versehen, versenkt in einem Ausschnitt der Arbeitsplatte (10) mit dem Halterahmen montiert ist und das Umgeben der Stirnseite der Kante (1b) mit der dauerelastischen Schicht (7) in Einbaulage erfolgt.

12. Anordnung nach Anspruch 11, dadurch gekennzeichnet, daß die dauerelastische Schicht an der Stirnseite der Kante (1b) durch eine die Fuge zwischen Kante und Arbeitsplattenausschnitt ausfüllende Klebeschicht (7), vorzugsweise aus einem Silikonkleber, gebildet ist.

13. Anordnung nach Anspruch 11 oder 12, dadurch gekennzeichnet, daß der Arbeitsplattenausschnitt einen rundumlaufenden Absatz aufweist, auf den die Glaskeramik-Kochfläche (1) mit dem an der Unterseite des verjüngten Randbereiches befestigten Schenkel (5a) des Halterahmens (5) aufliegt.

14. Anordnung nach Anspruch 11 oder 12, dadurch gekennzeichnet, daß in dem Arbeitsplattenausschnitt ein Montage-Hilfsrahmen (4) angebracht ist, mit einem oberen, auf der Arbeitsplatte aufliegenden, als Sichtrahmen ausgebildetem Schenkel (4a) und einem unteren, den Halterahmen (5) tragenden Schenkel (4b).

15. Anordnung nach einem der Ansprüche 11-14, dadurch gekennzeichnet, daß in Einbaulage die Kante (1b) der Glaskeramik-Kochfläche (1) mit der höchsten arbeitsplattenseitigen Erhebung abschließt, vorzugsweise um einen bestimmten kleinen Betrag tiefer angeordnet ist.
